# EUROPÄISCHE PATENTSCHRIFT

(11) **EP 2 438 288 B1**
(45) Veröffentlichungstag und Bekanntmachung des Hinweises auf die Patenterteilung: **12.11.2014**
(21) Anmeldenummer: 10713929.7
(22) Anmeldetag: 13.04.2010
(51) Int. Cl.: F02M 63/00

(54) **SCHALTVENTIL**
SWITCHING VALVE
SOUPAPE DE COMMANDE

(30) Priorität: 05.06.2009 DE 102009026774
(43) Veröffentlichungstag der Anmeldung: 11.04.2012
(73) Patentinhaber: Robert Bosch GmbH, 70442 Stuttgart (DE)
(72) Erfinder: STOECKLEIN, Wolfgang, 71332 Waiblingen (DE); RETTICH, Andreas, 71083 Herrenberg-Kuppingen (DE)
(86) Internationale Anmeldenummer: PCT/EP2010/054810
(87) Internationale Veröffentlichungsnummer: WO 2010/139501

(56) Entgegenhaltungen:
- EP-A1- 1 707 798
- DE-A1-102007 009 165
- DE-A1-102007 013 248
- DE-A1-102007 018 005

## Beschreibung

### Stand der Technik

Die Erfindung betrifft ein Schaltventil, insbesondere ein Magnetventil für Brennstoffeinspritzventile, und ein Brennstoffeinspritzventil mit solch einem Schaltventil. Speziell betrifft die Erfindung das Gebiet der Injektoren für Brennstoffeinspritzanlagen von luftverdichtenden, selbstzündenden Brennkraftmaschinen.

Aus der DE 10 2006 021 741 A1 ist ein Kraftstoffinjektor mit einem druckausgeglichenen Steuerventil bekannt. Bei dem bekannten Injektor wird ein Einspritzventilglied, welches eine Einspritzöffnung freigibt oder verschließt, durch ein Steuerventil angesteuert, wobei das Steuerventil eine Verbindung aus einem Steuerraum in einen Kraftstoffrücklauf freigibt oder verschließt, indem ein Schließelement in einen Sitz gestellt wird oder diesen freigibt. Bei dem Steuerventil werden die hydraulischen Kräfte über einen Druckausgleich minimiert. Dadurch kann die Federkraft bei gleichzeitig weniger Hub und größerer Querschnittsfläche reduziert werden. Hierdurch sind kurze Schaltzeiten und eine vorteilhafte Dynamik möglich.

Der aus der DE 10 2006 021 741 A1 bekannte Kraftstoffinjektor hat den Nachteil, dass es durch eine Schiefstellung eines Ankers und eine fehlende Zentrierwirkung auf Grund eines gebildeten Flachsitzes zu einer Undichtheit am Sitz kommen kann. Ferner ist das Steuerventil relativ empfindlich gegenüber Partikel, da die Stützwirkung begrenzt ist. Außerdem kann die Sitzbegrenzung nur über den Anker erfolgen, wobei sehr kleine Sitzlängen mit zwei Funktionskanten bestehen, was sich auch beim Beschichten und bei Partikeleinschlägen nachteilig auswirkt.

Ein Schaltventil gemäß Oberbegriff der Anspruchs 1 ist aus der DE 102 007 009 165 bekannt.

### Offenbarung der Erfindung

Das erfindungsgemäße Schaltventil mit den Merkmalen des Anspruchs 1 und das erfindungsgemäße Brennstoffeinspritzventil mit den Merkmalen des Anspruchs 12 haben den Vorteil, dass eine Funktionsweise verbessert ist. Speziell besteht der Vorteil, dass ein robustes Schaltventil geschaffen werden kann, das auch für hohe Drücke geeignet ist.

Durch die in den Unteransprüchen aufgeführten Maßnahmen sind vorteilhafte Weiterbildungen des im Anspruch 1 angegebenen Schaltventils und des im Anspruch 11 angegebenen Brennstoffeinspritzventils möglich.

Vorteilhaft ist es, dass der Raum, in den der Kanal des Ventilstücks zwischen dem Führungsabschnitt und dem Dichtsitz mündet, zumindest teilweise in der Führungsöffnung ausgebildet ist. Hierbei ist es ferner vorteilhaft, dass an dem Ventilstück zwischen dem Führungsabschnitt und der Ventilsitzfläche ein Einstich vorgesehen ist, und dass der Raum, in den der Kanal des Ventilstücks zwischen dem Führungsabschnitt und dem Dichtsitz mündet, zumindest im Wesentlichen durch den Einstich vorgegeben ist, wobei eine Innenwand der Führungsöffnung den durch den Einstich vorgegebenen Raum begrenzt. Dadurch ist eine kompakte Ausgestaltung eines zumindest im Wesentlichen druckausgeglichenen Schaltventils möglich.

Vorteilhaft ist es auch, dass die Führungsöffnung als Führungsbohrung, insbesondere als durchgehende Führungsbohrung, ausgestaltet ist, und dass zumindest der Führungsabschnitt des Ventilstücks axialsymmetrisch zu einer Achse der Führungsbohrung ausgestaltet ist. Hierdurch ist eine Führung zwischen dem Ventilstück und dem Ventilschließkörper gewährleistet, so dass eine Undichtigkeit am Dichtsitz durch Schiefstellung des Ventilschließkörpers verhindert ist. Hierbei ist es ferner vorteilhaft, dass zwischen dem Führungsabschnitt und der Führungsbohrung ein relativ großes Führungsspiel vorgegeben ist. Hierdurch kann eine Zugbelastung zwischen dem Führungsabschnitt und dem übrigen Ventilstück reduziert werden. Über das relativ große Führungsspiel ist eine gezielte Leckage möglich.

Vorteilhaft ist es allerdings auch, dass an dem Führungsabschnitt ein seitlicher Anschliff vorgesehen ist, an dem zwischen dem Führungsabschnitt und der Führungsbohrung ein Leckagespalt ausgebildet ist. Über den Leckagespalt kann ebenfalls eine Zugbelastung zwischen dem Führungsabschnitt und dem übrigen Ventilstück verringert werden.

In vorteilhafter Weise ist der Kanal, der in den Raum zwischen dem Führungsabschnitt und dem Dichtsitz mündet, als gedrosselter Kanal ausgestaltet. Hierbei kann durch den Kanal, insbesondere eine Ablaufdrossel, realisiert werden.

Vorteilhaft ist es auch, dass der Ventilschließkörper eine Dichtkante aufweist, die der Ventilsitzfläche zugewandt ist, dass der Dichtsitz zwischen der Dichtkante und der Ventilsitzfläche gebildet ist und dass ein durch die Dichtkante vorgegebener Sitzdurchmesser des Dichtsitzes zumindest näherungsweise gleich groß ist wie ein Durchmesser des Führungsabschnitts des Ventilstücks. Hierdurch kann ein sehr kleiner Sitzdurchmesser realisiert werden, wobei eine ausreichende Hochdruckfestigkeit ermöglicht ist. Durch den kleinen Sitzdurchmesser kann eine zuverlässige Dichtheit des geschlossenen Dichtsitzes auch bei sehr hohen Drücken gewährleistet werden.

Vorteilhaft ist es hierbei außerdem, dass die Ventilsitzfläche als konische Ventilsitzfläche ausgestaltet ist und dass ein Öffnungswinkel der konischen Ventilsitzfläche aus einem Bereich von etwa 80° bis etwa 120° gewählt ist. Hierbei ist es ferner vorteilhaft, dass die Dichtkante an einer konischen Stirnfläche des Ventilschließkörpers ausgestaltet ist und dass ein Öffnungswinkel der konischen Stirnfläche größer als der Öffnungswinkel der konischen Ventilsitzfläche ist. Dies ermöglicht eine vorteilhafte Zentrierwirkung des Ventilschließkörpers in Bezug auf die Ventilsitzfläche des Ventilstücks. Somit kann eine Undichtheit am Dichtsitz durch Schiefstellung oder dergleichen verhindert werden. Außerdem kann eine Sitzbegrenzung im oder am Ventilstück angebracht sein.

Speziell ist es vorteilhaft, dass der Sitzdurchmesser des Dichtsitzes nicht größer als 2 mm, insbesondere näherungsweise gleich 1,8 mm, ist. Somit kann eine relativ große Leckage, die beispielsweise bei einem Sitzdurchmesser von 2,5 mm auftreten kann, verhindert werden und eine Hochdruckfestigkeit für sehr hohe Drücke, insbesondere für Drücke von mehr als 160 MPa (1600 bar), geschaffen werden.

Bevorzugte Ausführungsbeispiele der Erfindung sind in der nachfolgenden Beschreibung unter Bezugnahme auf die beigefügte Zeichnung näher erläutert. ES zeigt:
Fig. 1 ein Schaltventil eines Brennstoffeinspritzventils in einer auszugsweisen, schematischen Schnittdarstellung entsprechend einem Ausführungsbeispiel der Erfindung.

Fig. 1 zeigt ein Ausführungsbeispiel eines Brennstoffeinspritzventils 1 mit einem Schaltventil 2 in einer schematischen, auszugsweisen, axialen Schnittdarstellung. Das Brennstoffeinspritzventil 1 kann insbesondere als Injektor für Brennstoffeinspritzanlagen von luftverdichtenden, selbstzündenden Brennkraftmaschinen dienen. Ein bevorzugter Einsatz des Brennstoffeinspritzventils 1 besteht für eine Brennstoffeinspritzanlage mit einer Brennstoffverteilerleiste, die Dieselbrennstoff unter hohem Druck zu mehreren Brennstoffeinspritzventilen 1 führt. Das erfindungsgemäße Brennstoffeinspritz-ventil 1 und das erfindungsgemäße Schaltventil 2 eignen sich jedoch auch für andere Anwendungsfälle.

Das Schaltventil 2 weist ein Ventilstück 3 auf, an dem eine Ventilsitzfläche 4 ausgebildet ist. Ferner weist das Schaltventil 2 einen Ventilschließkörper 5 auf, der mit der Ventilsitzfläche 4 zu einem Dichtsitz zusammenwirkt. In diesem Ausführungsbeispiel ist der Ventilschließkörper 5 ein Teil eines Ankers 6. Dabei ist der Ventilschließkörper 5 einstückig mit dem Anker 6 ausgebildet. Der Ventilschließkörper 5 kann allerdings auch mit dem Anker 6 verbunden sein. In einem Magnetkern 7 des Brennstoffeinspritzventils 1 ist eine Magnetspule 8 angeordnet, die zum Erzeugen eines Magnetfelds zum Betätigen des Ventilschließkörpers 5 des Ankers 6 mittels des Magnetkerns 7 dient. Hierdurch kann der zwischen dem Ventilschließkörper 5 und der Ventilsitzfläche 4 gebildete Dichtsitz geöffnet und geschlossen werden. Der Anker 6 ist hierbei an einem Druckbolzen 9 geführt, der sich an einem Stützelement 10 abstützt. Ferner ist eine Ventilfeder 11 vorgesehen, die zwischen dem Stützelement 10 und dem Anker 6 angeordnet ist, um den Anker 6 entgegen einer magnetischen Anzugskraft des Magnetkerns 7, die durch einen Strom durch die Magnetspule 8 steuerbar ist, zu beaufschlagen. Die Kraft der Ventilfeder 11 beeinflusst hierbei die bei geschlossenem Dichtsitz wirkende Anlagekraft einer Kante 12 des Ventilschließkörpers 5 an der Ventilsitzfläche 4.

In diesem Ausführungsbeispiel ist das Ventilstück 3 in ein weiteres Gehäuseteil 13 des Brennstoffeinspritzventils 1 eingesetzt. Hierbei stützt sich das Ventilstück 3 an einem Absatz 14 des Gehäuseteils 13 ab. Das Ventilstück 3 weist eine Bohrung 15 auf, in der ein Steuerraum 16 durch einen Ventilkolben 17 begrenzt ist. In den Steuerraum 16 führt eine Zulaufdrossel 18, die den Steuerraum 16 mit einem Hochdruckraum 19 im Inneren des Gehäuseteils 13 verbindet.

Das Schaltventil 2 weist eine Achse 25 auf, an der der Anker 6 und das Ventilstück 3 ausgerichtet sind. Der Anker 6 ist dabei axialsymmetrisch zu der Achse 25 ausgestaltet. Das Ventilstück 3 ist im Wesentlichen axialsymmetrisch zu der Achse 25 ausgestaltet. Das Ventilstück 3 weist einen Führungsabschnitt 26 auf, der in einer Führungsbohrung 27 des Ankers 6 geführt ist. Die Führungsbohrung 27 ist hierbei als durchgehende Führungsbohrung 27 ausgestaltet. In die Führungsbohrung 27 erstreckt sich außerdem der Druckbolzen 9, um den Anker 6 an dem Druckbolzen 9 zu führen. Zwischen dem Führungsabschnitt 26 und der Ventilsitzfläche 4 ist ein Einstich 28 an dem Ventilstück 3 vorgesehen. Durch den Einstich 28 ist ein Brennstoffraum 29 gebildet, der durch eine Innenwand 30 der Führungsbohrung 27 des Ankers 6 begrenzt ist. Der Brennstoffraum 29 ist somit zwischen dem Führungsabschnitt 26 und der Ventilsitzfläche 4 ausgebildet.

Das Ventilstück 3 weist eine axiale Sackbohrung 31 auf, aus der ein Kanal 32 und ein Kanal 33 abzweigen. Über die Sackbohrung 31 und die Kanäle 32, 33 ist der Steuerraum 16 mit dem Brennstoffraum 29 verbunden. Die Kanäle 32, 33 sind dabei als gedrosselte Kanäle 32, 33 ausgestaltet. Die Kanäle 32, 33 münden beide in den Brennstoffraum 29 zwischen dem Führungsabschnitt 26 und dem Dichtsitz, der an der Kante 12 zwischen dem Ventilschließkörper 5 und der Ventilsitzfläche 4 gebildet ist. In diesem Ausführungsbeispiel ist der Brennstoffraum 29 in der Führungsbohrung 27 ausgebildet.

In diesem Ausführungsbeispiel ist die Kante 12 des Ventilschließkörpers 5 als Dichtkante ausgestaltet, an der der Dichtsitz zwischen dem Ventilschließkörper 5 und der Ventilsitzfläche 4 zustande kommt. Die Dichtkante 12 ist der Ventilsitzfläche 4 zugewandt. Dabei ist ein Durchmesser 34 der Dichtkante 12 zumindest näherungsweise gleich groß wie ein Durchmesser 35 des Führungsabschnitts 26. Dadurch ist in Bezug auf den Brennstoffraum 29 ein Druckausgleich ermöglicht. Außerdem ist der Durchmesser 34 sehr klein, so dass ein Sitzdurchmesser des Dichtsitzes ebenfalls sehr klein ist. Beispielsweise kann der Durchmesser 34 und somit der Sitzdurchmesser an der Dichtkante 12 nicht größer als 2 mm, insbesondere näherungsweise gleich 1,8 mm, sein.

In diesem Ausführungsbeispiel weist der Anker 6 eine Stirnfläche 36 auf, die der Ventilsitzfläche 4 des Ventilstücks 3 zugewandt ist. Die Dichtkante 12 ist zwischen der Stirnfläche 36 und der Innenwand 30 der Führungsbohrung 27 gebildet. Dadurch liegt die Dichtkante 12 noch an der Stirnfläche 36, hat aber einen minimalen Durchmesser 34. Die konische Ventilsitzfläche 4 hat beispielsweise einen Öffnungswinkel, der gleich 90° ist. Hierdurch wird eine vorteilhafte Zentrierung des Ventilschließkörpers 5 mit seiner Dichtkante 12 an der Ventilsitzfläche 4 ermöglicht. Ein Öffnungswinkel der konischen Stirnfläche 36 des Ventilschließkörpers 5 ist größer als der Öffnungswinkel der konischen Ventilsitzfläche 4, das heißt in diesem Ausführungsbeispiel größer als 90°, gewählt.

Der Öffnungswinkel der konischen Ventilsitzfläche 4 ist durch die erforderliche Zentrierung bestimmt und kann in einem Bereich von weniger als 120° liegen. Besonders günstig ist es, wenn er in einem Bereich von etwa 80° bis etwa 120° liegt. Der Öffnungswinkel der konischen Stirnfläche 36 des Ventilschließkörpers 5 ist dann größer als der Öffnungswinkel der konischen Ventilsitzfläche 4 gewählt.

Die Ventilsitzfläche 4 ist durch eine Stufe 37 begrenzt. Hierdurch kann ein maximaler Durchmesser 38 der Ventilsitzfläche 4 zur Sitzbegrenzung vorgegeben sein. Die Sitzbegrenzung kann hierbei an dem Ventilstück 3 durch die Stufe 37 oder auch auf andere Weise angebracht werden.

Der Führungsabschnitt 26 ist entlang der Achse 25 vorzugsweise relativ kurz ausgestaltet. Dieser kurze Führungsabschnitt 26 dient im Wesentlichen zur Zentrierung bei einer Montage. Die Führung des Ankers 6 erfolgt über den Druckbolzen 9. Die Druckkräfte vom Sitzdurchmesser werden vorzugsweise vom Druckbolzen 9 aufgenommen. Über das Stützelement 10 erfolgt somit eine Abstützung an einer Magnetgruppe. Der Führungsabschnitt 26 dichtet in diesem Fall nicht gegen den Hochdruck im Brennstoffraum 29 ab. Dadurch ist gewährleistet, dass das Ventilstück 3 im Bereich des Einstichs 28 und insbesondere an den Mündungen der Kanäle 32, 33 nicht auf Zug belastet wird und somit in diesem Bereich keine oder nur sehr geringe Zugspannungen im Ventilstück 3 auftreten. Hierbei ist es möglich, eine weitere Zugentlastung zu schaffen. Dies kann beispielsweise durch ein relativ großes Führungsspiel zwischen dem Führungsabschnitt 26 und der Führungsbohrung 27 des Ankers 6 erzielt werden. Außerdem kann zusätzlich oder alternativ ein Anschliff 39 an einer Seite des Führungsabschnitts 26 vorgesehen sein, der einen Leckagespalt zwischen dem Führungsabschnitt 26 und der Innenwand 30 der Führungsbohrung 27 ausbildet. Durch solch eine gezielte Leckage wird eine Angleichung des Drucks in der Führungsbohrung 27 zwischen dem Führungsabschnitt 26 und dem Druckbolzen 9 an den Druck im Brennstoffraum 29 ermöglicht.

Vorteilhaft ist allerdings auch eine Ausgestaltung des Führungsabschnitts 26, bei der kein Anschliff 39 oder dergleichen vorgesehen ist. Der Führungsabschnitt 26 ist dadurch axialsymmetrisch zu der Achse 25 ausgestaltet. Hierdurch kann auch eine gewisse Führung erzielt werden, um ein zuverlässiges Schließen des Dichtsitzes zwischen der Dichtkante 12 und der Ventilsitzfläche 4 zu erzielen. Speziell wird ein Verkippen zwischen dem Ventilschließkörper 5 und dem Ventilstück 3 verhindert oder zumindest verringert, wodurch eine Selbstzentrierung der Dichtkante 12 an der konischen Ventilsitzfläche 4 unterstützt ist.

Die Erfindung ist nicht auf die beschriebenen Ausführungsbeispiele beschränkt.

## Patentansprüche

1. Schaltventil (2), insbesondere Magnetventil für Brennstoffeinspritzventile von luftverdichtenden, selbstzündenden Brennkraftmaschinen, mit einem Ventilstück (3), an dem eine Ventilsitzfläche (4) ausgebildet ist, und einem Ventilschließkörper (5), der Teil eines Ankers (6) ist und der mit der Ventilsitzfläche (4) zu einem Dichtsitz zusammenwirkt, wobei das Ventilstück (3) einen Führungsabschnitt (26) aufweist, auf dem der Ventilschließkörper (5) mit einer Führungsöffnung (27) geführt ist, und dass das Ventilstück (3) zumindest einen Kanal (32, 33) aufweist, der in einen Brennstoffraum (29) zwischen dem Führungsabschnitt (26) und dem Dichtsitz mündet,
**dadurch gekennzeichnet, dass**
der Anker (6) an einem Druckbolzen (9) geführt ist, welcher sich an einem Stützelement (10) abstützt, und dass zwischen dem Führungsabschnitt (26) und der Führungsbohrung (27) ein Leckagespalt ausgebildet ist, so dass eine Angleichung des Drucks in der Führungsbohrung (27) zwischen dem Führungsabschnitt (26) und dem Druckbolzen (9) an den Druck im Brennstoffraum (29) stattfindet.

2. Schaltventil nach Anspruch 1, **dadurch gekennzeichnet, dass** der Raum (29), in den der Kanal (32, 33) des Ventilstücks (3) zwischen dem Führungsabschnitt (26) und dem Dichtsitz mündet, zumindest teilweise in der Führungsöffnung (27) ausgebildet ist.

3. Schaltventil nach Anspruch 1 oder 2, **dadurch gekennzeichnet, dass** an dem Ventilstück (3) zwischen dem Führungsabschnitt (26) und der Ventilsitzfläche (4) ein Einstich (28) vorgesehen ist und dass der Raum (29), in den der Kanal (32, 33) des Ventilstücks (3) zwischen dem Führungsabschnitt (26) und dem Dichtsitz mündet, zumindest im Wesentlichen durch den Einstich (28) vorgegeben ist, wobei eine Innenwand (30) der Führungsöffnung (27) den durch den Einstich (28) vorgegebenen Raum (29) begrenzt.

4. Schaltventil nach einem der Ansprüche 1 bis 3, **dadurch gekennzeichnet, dass** die Führungsöffnung (27) als Führungsbohrung (27), insbesondere als durchgehende Führungsbohrung (27), ausgestaltet ist, und dass zumindest der Führungsabschnitt (26) des Ventilstücks (3) axialsymmetrisch zu einer Achse (25) der Führungsbohrung (27) ausgestaltet ist.

5. Schaltventil nach einem der Ansprüche 1 bis 3, **dadurch gekennzeichnet, dass** an dem Führungsabschnitt (26) ein seitlicher Anschliff (39) vorgesehen ist.

6. Schaltventil nach einem der Ansprüche 1 bis 5, **dadurch gekennzeichnet, dass** der Kanal (32, 33), der in den Raum (29) zwischen dem Führungsabschnitt (26) und dem Dichtsitz mündet, als gedrosselter Kanal (32, 33) ausgestaltet ist.

7. Schaltventil nach einem der Ansprüche 1 bis 6, **dadurch gekennzeichnet, dass** der Ventilschließkörper (5) eine Dichtkante (12) aufweist, die der Ventilsitzfläche (4) zugewandt ist, dass der Dichtsitz zwischen der Dichtkante (12) und der Ventilsitzfläche (4) gebildet ist und dass ein durch die Dichtkante (12) vorgegebener Sitzdurchmesser (34) des Dichtsitzes zumindest näherungsweise gleich groß ist wie ein Durchmesser (35) des Führungsabschnitts (26) des Ventilstücks (3).

8. Schaltventil nach Anspruch 7, **dadurch gekennzeichnet, dass** die Ventilsitzfläche (4) als konische Ventilsitzfläche (4) ausgestaltet ist und dass ein Öffnungswinkel der konischen Ventilsitzfläche (4) aus einem Bereich von etwa 80° bis etwa 120° gewählt ist.

9. Schaltventil nach Anspruch 8, **dadurch gekennzeichnet, dass** die Dichtkante (12) an einer konischen Stirnfläche (36) des Ventilschließkörpers (5) ausgestaltet ist und dass ein Öffnungswinkel der konischen Stirnfläche (36) größer als der Öffnungswinkel der konischen Ventilsitzfläche (4) ist.

10. Schaltventil nach einem der Ansprüche 7 bis 9, **dadurch gekennzeichnet, dass** der Sitzdurchmesser (34) des Dichtsitzes nicht größer als 2 mm, insbesondere zumindest näherungsweise gleich 1,8 mm ist.

11. Brennstoffeinspritzventil (1), insbesondere Injektor für Brennstoffeinspritzanlagen von luftverdichtenden, selbstzündenden Brennkraftmaschinen, mit einem Schaltventil (2) nach einem der Ansprüche 1 bis 10.

## Claims

1. Switching valve (2), in particular solenoid valve for fuel injection valves of air-compressing, auto-ignition internal combustion engines, having a valve piece (3) on which there is formed a valve seat surface (4), and having a valve closing body (5) which is part of an armature (4) and which interacts with the valve seat surface (4) to form a sealing seat, wherein the valve piece (3) has a guide section (26) on which the valve closing body (5) is guided by way of a guide opening (27), and in that the valve piece (3) has at least one duct (32, 33) which issues into a fuel chamber (29) between the guide section (26) and the sealing seat,
**characterized in that**
the armature (6) is guided on a pressure pin (9) which is supported on a support element (10), and **in that** a leakage gap is formed between the guide section (26) and the guide bore (27) such that the pressure in the guide bore (27) between the guide section (26) and the pressure pin (9) is brought into alignment with the pressure in the fuel chamber (29).

2. Switching valve according to Claim 1, **characterized in that** the chamber (29) into which the duct (32, 33) of the valve piece (3) issues between the guide section (26) and the sealing seat is formed at least partially in the guide opening (27).

3. Switching valve according to Claim 1 or 2, **characterized in that** an indentation (28) is provided on the valve piece (3) between the guide section (26) and the valve seat surface (4), and **in that** the chamber (29) into which the duct (32, 33) of the valve piece (3) issues between the guide section (26) and the sealing seat is defined at least substantially by the indentation (28), wherein an internal wall (30) of the guide opening (27) delimits the chamber (29) defined by the indentation (28).

4. Switching valve according to one of Claims 1 to 3, **characterized in that** the guide opening (27) is in the form of a guide bore (27), in particular in the form of a continuous guide bore (27), and **in that** at least the guide section (26) of the valve piece (3) is formed so as to be axially symmetrical with respect to an axis (25) of the guide bore (27).

5. Switching valve according to one of Claims 1 to 3, **characterized in that** a lateral ground portion (39) is provided on the guide section (26).

6. Switching valve according to one of Claims 1 to 5, **characterized in that** the duct (32, 33) that issues into the chamber (29) between the guide section (26) and the sealing seat is in the form of a throttled duct (32, 33).

7. Switching valve according to one of Claims 1 to 6, **characterized in that** the valve closing body (5) has a sealing edge (12) which faces toward the valve seat surface (4), **in that** the sealing seat is formed between the sealing edge (12) and the valve seat surface (4), and **in that** a seat diameter (34), defined by the sealing edge (12), of the sealing seat is at least approximately equal to a diameter (35) of the guide section (26) of the valve piece (3).

8. Switching valve according to Claim 7, **characterized in that** the valve seat surface (4) is in the form of a conical valve seat surface (4), and **in that** an opening angle of the conical valve seat surface (4) is selected from a range of approximately 80° to approximately 120°.

9. Switching valve according to Claim 8, **characterized in that** the sealing edge (12) is formed on a conical end surface (36) of the valve closing body (5), and **in that** an opening angle of the conical end surface (36) is greater than the opening angle of the conical valve seat surface (4).

10. Switching valve according to one of Claims 7 to 9, **characterized in that** the seat diameter (34) of the sealing seat is no greater than 2 mm, in particular is at least approximately equal to 1.8 mm.

11. Fuel injection valve (1), in particular injector for fuel injection systems of air-compressing, auto-ignition internal combustion engines, having a switching valve (2) according to one of Claims 1 to 10.

## Revendications

1. Soupape de commutation (2), en particulier soupape magnétique pour des soupapes d'injection de carburant de moteurs à combustion interne à auto-allumage et compression d'air, comprenant une pièce de soupape (3) sur laquelle est réalisée une surface de siège de soupape (4), et un corps de fermeture de soupape (5) qui fait partie d'une armature (6) et qui coopère avec la surface de siège de soupape (4) pour produire un siège d'étanchéité, la pièce de soupape (3) présentant une portion de guidage (26) sur laquelle le corps de fermeture de soupape (5) est guidé avec une ouverture de guidage (27), et la pièce de soupape (3) présentant au moins un canal (32, 33) qui débouche dans une chambre à combustible (29) entre la portion de guidage (26) et le siège d'étanchéité,
**caractérisée en ce que**
l'armature (6) est guidée au niveau d'un boulon de pression (9) qui s'appuie contre un élément de support (10) et **en ce qu'**entre la portion de guidage (26) et l'alésage de guidage (27) est réalisée une fente de fuite de sorte qu'il se produise une égalisation de la pression dans l'alésage de guidage (27) entre la portion de guidage (26) et le boulon de pression (9) avec la pression dans la chambre à combustible (29).

2. Soupape de commutation selon la revendication 1, **caractérisée en ce que** la chambre (29) dans laquelle débouche le canal (32, 33) de la pièce de soupape (3) entre la portion de guidage (26) et le siège d'étanchéité est réalisée au moins en partie dans l'ouverture de guidage (27).

3. Soupape de commutation selon la revendication 1 ou 2, **caractérisée en ce qu'**une encoche (28) est prévue au niveau de la pièce de soupape (3) entre la portion de guidage (26) et la surface de siège de soupape (4) et **en ce que** la chambre (29) dans laquelle débouche le canal (32, 33) de la pièce de soupape (3) entre la portion de guidage (26) et le siège d'étanchéité est au moins essentiellement prédéfinie par l'encoche (28), une paroi interne (30) de l'ouverture de guidage (27) limitant la chambre (29) prédéfinie par l'encoche (28).

4. Soupape de commutation selon l'une quelconque des revendications 1 à 3, **caractérisée en ce que** l'ouverture de guidage (27) est configurée sous forme d'alésage de guidage (27), en particulier sous forme d'alésage de guidage traversant (27), et **en ce qu'**au moins la portion de guidage (26) de la pièce de soupape (3) est configurée sous forme axialement symétrique par rapport à un axe (25) de l'alésage de guidage (27).

5. Soupape de commutation selon l'une quelconque des revendications 1 à 3, **caractérisée en ce qu'**un biseau latéral (39) est prévu sur la portion de guidage (26).

6. Soupape de commutation selon l'une quelconque des revendications 1 à 5, **caractérisée en ce que** le canal (32, 33) qui débouche dans la chambre (29) entre la portion de guidage (26) et le siège d'étanchéité est réalisé sous forme de canal étranglé (32, 33).

7. Soupape de commutation selon l'une quelconque des revendications 1 à 6, **caractérisée en ce que** le corps de fermeture de soupape (5) présente une arête d'étanchéité (12) qui est tournée vers la surface de siège de soupape (4), **en ce que** le siège d'étanchéité est formé entre l'arête d'étanchéité (12) et la surface de siège de soupape (4) et **en ce qu'**un diamètre de siège (34) du siège d'étanchéité, prédéfini par l'arête d'étanchéité (12), est au moins approximativement égal à un diamètre (35) de la portion de guidage (26) de la pièce de soupape (3).

8. Soupape de commutation selon la revendication 7, **caractérisée en ce que** la surface de siège de soupape (4) est configurée sous forme de surface de siège de soupape conique (4) et **en ce qu'**un angle d'ouverture de la surface de siège de soupape conique (4) est choisi dans une plage d'environ 80° à environ 120°.

9. Soupape de commutation selon la revendication 8, **caractérisée en ce que** l'arête d'étanchéité (12) est configurée au niveau d'une surface frontale conique (36) du corps de fermeture de soupape (5) et **en ce qu'**un angle d'ouverture de la surface frontale conique (36) est supérieur à l'angle d'ouverture de la surface de siège de soupape conique (4).

10. Soupape de commutation selon l'une quelconque des revendications 7 à 9, **caractérisée en ce que** le diamètre de siège (34) du siège d'étanchéité n'est pas supérieur à 2 mm, en particulier vaut au moins approximativement 1,8 mm.

11. Soupape d'injection de carburant (1), en particulier injecteur pour installations d'injection de carburant de moteurs à combustion interne à auto-allumage et compression d'air, comprenant une soupape de commutation (2) selon l'une quelconque des revendications 1 à 10.
